# FASCICULE DE BREVET EUROPEEN

(11) **EP 2 815 415 B1**
(45) Date de publication et mention de la délivrance du brevet: **01.05.2019**
(21) Numéro de dépôt: 13710463.4
(22) Date de dépôt: 15.02.2013
(51) Int. Cl.: H01H 71/24, H01H 71/74

(54) **DÉCLENCHEUR INSTANTANÉ POUR APPAREIL ÉLECTRIQUE DE PROTECTION DE LIGNES, DU TYPE DISJONCTEUR**
SCHNELLAUSLÖSER FÜR EINE ELEKTRISCHE VORRICHTUNG NACH ART EINES SCHUTZSCHALTERS ZUM SCHUTZ VON LEITUNGEN
INSTANTANEOUS TRIP FOR ELECTRICAL APPARATUS FOR PROTECTING LINES, OF THE CIRCUIT BREAKER TYPE

(30) Priorité: 17.02.2012 FR 1251498
(43) Date de publication de la demande: 24.12.2014
(73) Titulaire: HAGER-ELECTRO SAS, 67210 Obernai (FR)
(72) Inventeur: DECKERT, Francis, 67190 Mutzig (FR); LOUX, Thierry, 67310 Bergbieten (FR); JELSCH, Jeremy, 67600 Selestat (FR)
(74) Mandataire: Nuss, Laurent
(86) Numéro de dépôt international: PCT/FR2013/050314
(87) Numéro de publication internationale: WO 2013/121156

(56) Documents cités:
- WO-A1-2009/108965
- DE-U1- 20 214 922
- FR-A1- 2 943 455
- US-B1- 6 788 174

## Description

La présente invention se rapporte au domaine des appareils électriques de protection d'au moins une ligne, du type disjoncteur, et elle a plus particulièrement trait à des déclencheurs dits « instantanés » ou « réflexes » qui augmentent la rapidité de déclenchement de tels appareils, améliorant l'efficacité du produit dans sa fonction principale de protection, et éventuellement la coordination/sélectivité avec d'autres disjoncteurs présents dans le même circuit, dans une perspective de gestion de la protection d'un site par hiérarchisation classique des disjoncteurs.

Dans cette seconde hypothèse, l'invention permet en effet d'ajuster le temps de réponse d'un disjoncteur, et par conséquent son niveau de fonctionnement, par rapport au temps de déclenchement d'autres disjoncteurs dans le même circuit.

Les appareils électriques du type disjoncteur sur lesquels un déclencheur instantané est installé comportent, par ligne, une paire de contacts respectivement fixe et mobile, une paire de dispositifs de raccordement à ladite ligne, et une manette de commande desdits contacts entre une première position d'écartement et une seconde position de contact. Cette manette dépasse du boîtier de l'appareil et est reliée au contact mobile par une serrure mécanique coopérant avec un porte-contact sur lequel est monté le contact mobile.

Des moyens de déclenchement de différents types, obéissant à des typologies d'incidents possibles sur une ligne, sont par ailleurs prévus pour actionner la serrure en cas de problème sur la ligne.

Selon l'invention, la liaison électrique entre le contact mobile et le dispositif de raccordement qui lui est relié passe dans un circuit magnétique en forme de boucle d'allure plane dotée d'une culasse fixe et d'une palette mobile à l'encontre de moyens de rappel la sollicitant en position ouverte, ladite palette actionnant un déclencheur de la serrure lorsqu'elle est attirée au contact de la partie fixe de la boucle.

Dans l'hypothèse où, suite à un problème sur la ligne, le courant monte rapidement à plusieurs dizaines de fois le courant nominal I_{N}, et selon l'entrefer et les moyens de rappel utilisés, la palette se ferme en quelques millisecondes, actionnant le déclencheur et faisant basculer la serrure mécanique, provoquant l'ouverture des contacts. Ce mécanisme, d'une grande simplicité, est au surplus très peu encombrant dans la mesure où le circuit magnétique prend la forme d'une boucle dont il est précisé qu'elle est d'allure plane, contrairement aux déclencheurs de l'art antérieur, comme divulgué par exemple dans le document US 6 788 174, où la boucle est classiquement d'allure volumique et donc encombrante.

Le document DE 202 14 922 concerne un déclencheur où le circuit magnétique passe dans une culasse plane dont les deux branches sont orientées dans un plan vertical.

Ce déclencheur dit instantané ne remplace évidemment pas les autres moyens de déclenchement attachés à un disjoncteur, même magnétique, répondant à d'autres typologies d'incidents sur les lignes. Ainsi, ces disjoncteurs peuvent comporter des actionneurs magnétothermiques classiques, dont les moteurs magnétiques structurés différemment réagissent typiquement à des profils d'augmentation du courant distincts, suite à des problèmes d'un autre type sur une ligne.

La présente invention est en l'occurrence centrée sur la conception de déclencheurs extrêmement rapides ou « réflexes », qui réagissent en fait à des montées très importantes et très brutales de courant.

Selon l'invention, la culasse est sensiblement en forme de U dont les deux branches sont plates, plaquées contre un support fixe de l'appareil, orientées dans un plan sensiblement perpendiculaire aux dispositifs de raccordement, et s'étendent dans une direction d'allure perpendiculaire aux dispositifs de raccordement.

Le circuit magnétique passant dans cette culasse en U aux branches plates forme donc une boucle d'allure plane. La base du U peut d'ailleurs être repliée dans un plan d'allure perpendiculaire aux branches du U, à des fins de guidage d'une borne de raccordement reliée au contact mobile et destinée à être connectée à un dispositif de raccordement.

Une telle configuration en U est facile et peu coûteuse à produire, puisqu'elle est produite par simple découpage de tôle. Dans l'hypothèse d'une base repliée, celle-ci est à nouveau très simplement obtenue par pliage en une seconde étape.

Selon l'invention, la palette est mobile en translation et positionnée en regard des chants des extrémités libres de la culasse.

La palette peut présenter un bras comportant une ouverture dans laquelle s'ajuste une protubérance d'un arbre monté rotatif dans le boîtier de l'appareil, formant un système d'accrochage répercutant à l'arbre le mouvement de la palette, ledit arbre comportant au moins une autre excroissance prévue pour faire déclencher la serrure lorsque la palette est attirée au contact de la culasse.

Dans cette configuration, le coulissement de la palette en vue de fermer les entrefers déclenche une rotation de l'arbre, et par conséquent le basculement de la serrure car le déclencheur est actionné par l'excroissance dépassant de l'arbre.

Selon une possibilité, le bras de la palette peut alors présenter un épaulement faisant face à une surface d'un élément solidaire du boîtier, un ressort de compression étant disposé entre l'épaulement et ladite surface.

Le tarage se fait de la même manière que dans la variante précédente, la simplicité d'ajustement étant conservée.

Le déclencheur instantané de l'invention est particulièrement simple à installer sur des appareils électriques de protection tels que des disjoncteurs qui comportent d'une part un bloc de coupure comprenant les contacts fixe et mobile ainsi que la serrure, et d'autre part un bloc de déclenchement comportant les moyens de déclenchement, la liaison électrique consistant pour chaque ligne en une plage de raccordement dépassant du bloc de coupure et s'insérant dans le circuit magnétique en forme de boucle solidaire du bloc de déclenchement.

La petite plage de raccordement, par définition solide, peut dès lors être guidée par la base du U replié, tel que mentionné précédemment. Dans ce cas, la plage de raccordement dépasse du bloc de coupure et s'insère parallèlement à et au contact de la portion repliée de la culasse en U.

Toujours dans cette hypothèse, la palette est alors montée mobile par rapport au bloc déclencheur ou à un élément monté fixe par rapport à ce dernier.

La simplicité du montage du déclencheur instantané a également comme corollaire le fait qu'il peut être simplement omis, c'est-à-dire non monté, sur des produits dont les performances attendues sont moins élevées.

L'invention va à présent être décrite plus en détail, en référence aux figures annexées, pour lesquelles :
- la figure 1 représente une vue en perspective d'un système de déclenchement « instantané » ou « réflexe » qui n'est pas couvert par les revendications;
- les figures 2a et 2b représentent de manière agrandie la boucle magnétique, selon une première variante qui n'est pas couverte par les revendications;
- la figure 3 en montre le fonctionnement dans le contexte d'un appareil de protection de ligne de type disjoncteur ;
- la figure 4 représente la seconde variante de boucle magnétique qui est couverte par les revendications ; et
- la figure 5 illustre la relation mécanique existant entre la palette mobile et l'arbre pivotant dans cette seconde variante.

En référence à la figure 1, le déclencheur « instantané » est représenté installé sur un bloc (1), en l'occurrence un bloc déclencheur (1) intégrant les différents actionneurs permettant de déclencher la serrure mécanique en cas d'incident sur une ligne.

Un tel bloc déclencheur (1) est prévu pour coopérer avec un bloc dit de coupure comportant ladite serrure, ainsi que le ou les contacts mobiles et leur porte-contact, les chambres de coupure d'arc, etc. Dans la configuration représentée, le produit est tripolaire, et le nombre de circuit magnétique est par conséquent égal à trois. On se contentera dans la suite de décrire l'invention rapportée à un pôle.

Le circuit magnétique comporte une culasse en U (2) dont la forme précise apparaît en figure 2b, et une palette mobile en rotation (3). La culasse (2) comporte deux branches plates consistant en deux portions d'un morceau de tôle, qui sont plaquées contre un support fixe du bloc déclencheur (1).

Sur toutes les figures, les branches de la culasse (2) sont orientées verticalement, et s'étendent dans une direction verticale. Ladite palette (3) est montée à l'extrémité d'un bras (4) lui-même solidarisé à un arbre (5) qui fait en l'occurrence la liaison avec les autres pôles.

Celui-ci peut par exemple être clipsé dans le bloc (1) et il comporte d'autres excroissances (6, 7) dont la fonction apparaîtra clairement en référence à la figure 3.

Le bas de la culasse en U (2) est replié dans un plan d'allure perpendiculaire aux branches dudit U, c'est-à-dire dans un plan d'allure horizontale permettant l'insertion et le guidage d'une borne (8) (voir figures 1 et 2a), qui dépasse du bloc de coupure (non représenté aux figures 1 et 2) et qui se loge entre ladite base repliée de la culasse en U (2) et une borne (9) solidaire du bloc de déclenchement (1). Ces bornes (8) et (9) ainsi que la partie repliée de la culasse en U (2) sont par ailleurs traversées par un orifice permettant le passage d'un moyen de fixation / serrage, par exemple une vis.

Ce dernier moyen, qui assure une bonne conductivité entre les bornes (8) et (9), joue au surplus un rôle dans la fixation du bloc (1) au bloc de coupure (non représenté aux figures 1 et 2).

En cas de problème sur la ligne, qui se traduit par une brusque montée de l'intensité du courant dans les bornes (8) et (9), le champ magnétique résultant dans le circuit magnétique constitué de la culasse (2) et de la palette (3) aboutit à attirer ladite palette (3) au contact de la culasse en U (2).

L'arbre (5) pivote alors dans le sens trigonométrique, entraînant par conséquent une rotation des excroissances (6) et (7). Ce pivotement se fait à l'encontre d'un ressort symbolisé par la double flèche (10), en l'espèce un ressort de compression fixé entre l'excroissance (7) et une surface (12) en regard appartenant au bloc déclencheur (1) (voir en figure 3).

L'excroissance (6) heurte au cours de ce pivotement un système déclencheur (11) qui déverrouille la serrure mécanique, la faisant basculer. Ce basculement provoque l'ouverture des contacts.

On a noté auparavant la facilité d'installation des palettes (3) solidarisées via les bras (4) à un arbre tournant (5), lequel peut être simplement clipsé dans des profils adéquats du bloc déclencheur (1).

De même, les culasses en U peuvent être enfoncées dans des étriers (13), par en bas, jusqu'à arriver contre des butées (14). Dans l'hypothèse d'un produit bas de gamme, ne comportant pas de tels déclencheurs instantanés, il suffit de ne pas les monter, voire de les démonter en déclipsant l'arbre (5) et, le cas échéant, de faire coulisser dans l'autre sens les culasses en U (2). Le déclencheur est donc extrêmement facile à monter / démonter.

Une variante possible apparaît en figures 4 et 5. Elle est par exemple avantageuse lorsque la liaison électrique entre la partie déclencheur (1) et la partie coupure s'effectue non plus avec une plage de raccordement de type borne, comme dans la configuration précédente, mais de manière permanente avec une tresse soudée.

Dans ce cas, la culasse en U (2) ne présente plus de base repliée, car cela n'a plus d'objet étant donné l'absence d'une borne solide à guider et à fixer entre et au contact d'une autre borne et de ladite base repliée. Dans ce cas également, la palette (3') est soumise à un mouvement de translation, bien qu'elle soit toujours reliée via un bras (4) à un arbre tournant (5). Le fonctionnement de cet arbre tournant (5), notamment pour ce qui concerne le déclenchement proprement dit, reste cependant le même.

En revanche, dans ce cas, la liaison entre le bras (4) et l'arbre rotatif (5) s'effectue via des protubérances (14) dépassant dudit arbre (5) et se logeant dans une ouverture (15) pratiquée à l'extrémité dudit bras (4), extrémité décalée via un épaulement pour pouvoir tangenter l'arbre (5).

L'épaulement en question génère une surface d'allure perpendiculaire au bras (4). Un ressort du même type que précédemment (10) (symbolisé par une double flèche) est disposé entre ladite surface et une surface en regard appartenant à la partie déclencheur (1).

Contrairement à la variante précédente, l'entrefer du circuit magnétique est ici défini entre les chants d'extrémité libre de la culasse en U (2) d'une part et de la palette en U (3) d'autre part. La valeur de cet entrefer, comme la valeur de l'entrefer dans la solution précédente, joue un rôle, en coopération avec la raideur du ressort (10) pour le tarage des réactions du déclencheur instantané faisant l'objet de la présente invention.

Dans les figures ci-dessus, la solution est montrée pour des produits multipolaires, un seul arbre rotatif coopérant avec plusieurs palettes (3') translatives. Elle est cependant, le cas échéant, parfaitement applicable à des produits unipolaires.

## Revendications

1. Appareil électrique de protection d'au moins une ligne du type disjoncteur, comportant par ligne une paire de contacts respectivement fixe et mobile et deux dispositifs de raccordement à ladite ligne, une manette de commande desdits contacts entre une première position d'écartement et une seconde position de contact, ladite manette dépassant du boîtier de l'appareil et étant reliée au contact mobile par l'intermédiaire d'une serrure mécanique coopérant avec un porte-contact sur lequel est monté le contact mobile, des moyens de déclenchement étant prévus pour actionner la serrure en cas de problème sur la ligne,
la liaison électrique entre le contact mobile et le dispositif de raccordement qui lui est relié passant dans un circuit magnétique en forme de boucle d'allure plane dotée d'une culasse (2) fixe et d'une palette mobile (3) à l'encontre de moyens de rappel (10) la sollicitant en position ouverte, ladite palette (3) actionnant un déclencheur (11) de la serrure lorsqu'elle est attirée au contact de la partie fixe (2) de la boucle, la culasse (2) étant sensiblement en forme de U,
ledit appareil électrique de protection est **caractérisé en ce que** la palette (3) est mobile en translation et positionnée en regard des chants d'extrémités libres de la culasse (2).

2. Appareil électrique de protection selon la revendication 1, **caractérisé en ce que** la palette (3) présente un bras (4) comportant une ouverture (15) dans laquelle s'ajuste une protubérance (14) d'un arbre (5) monté rotatif dans le boîtier de l'appareil, formant un système d'accrochage répercutant à l'arbre le mouvement de la palette (3), ledit arbre (5) comportant au moins une autre excroissance prévue pour faire déclencher la serrure lorsque la palette (3) est attirée au contact de la culasse (2).

3. Appareil électrique de protection selon la revendication précédente, **caractérisé en ce que** le bras (4) présente un épaulement faisant face à une surface d'un élément solidaire du boîtier, un ressort de compression (10) étant disposé entre l'épaulement et ladite surface.

4. Appareil électrique de protection selon l'une des revendications précédentes, **caractérisé en ce qu'**il comporte d'une part un bloc de coupure comprenant les contacts fixe et mobile ainsi que la serrure, et d'autre part un bloc de déclenchement (1) comportant les moyens de déclenchement, la liaison électrique consistant pour chaque ligne en une plage de raccordement (8) dépassant du bloc de coupure et s'insérant dans le circuit magnétique en forme de boucle solidaire du bloc (1) de déclenchement.

5. Appareil électrique de protection selon la revendication 4, **caractérisé en ce que** la palette (3) est montée mobile par rapport au bloc déclencheur (1) ou à un élément monté mobile par rapport à ce dernier.

## Patentansprüche

1. Elektrisches Schutzgerät für wenigstens eine Leitung nach Art eines Sicherungsschalters, welches Gerät für jede Leitung ein Paar von Kontakten aufweist, von denen einer fest und der andere beweglich ist, und zwei Vorrichtungen für den Anschluss an die Leitung, einen Bedienhebel zum Steuern der Kontakte zwischen einer ersten beabstandeten Position und einer zweiten Kontaktposition, welcher Bedienhebel aus dem Gehäuse des Geräts hervorsteht und mit dem beweglichen Kontakt über einen mechanischen Verschluss verbunden ist, welcher Verschluss mit einem Kontaktträger zusammenwirkt, auf dem der bewegliche Kontakt montiert ist, wobei Auslösemittel vorgesehen sind zum Betätigen des Verschlusses im Falle eines Problems entlang der Leitung,
wobei die elektrische Verbindung zwischen dem beweglichen Kontakt und der Anschlussvorrichtung, welche mit diesem verbunden ist, durch einen magnetischen Schaltkreis in Form einer flachen Schleife verläuft, die mit einem festen Joch (2) und einem beweglichen Flügel (3) versehen ist, welcher Flügel mit Rückstellmitteln (10) zusammenwirkt, die ihn in einer geöffneten Stellung halten, wobei der Flügel (3) einen Auslöser (11) des Verschlusses betätigt, wenn er gegen den festen Teil (2) der Schleife bezogen wird, wobei das Joch (2) im Wesentlichen eine U-Form aufweist,
welches elektronische Schutzgerät sich dadurch auszeichnet, dass der Flügel (3) translatorisch beweglich und gegenüber von freien Schenkeln des Jochs (2) angeordnet ist.

2. Elektrisches Schutzgerät nach Anspruch 1, **dadurch gekennzeichnet, dass** der Flügel (3) einen Arm (4) aufweist, der eine Öffnung (15) besitzt, in welche ein Vorsprung (14) einer Welle (5) eingreift, welche Welle drehbar in dem Gehäuse des Geräts angeordnet ist, wodurch ein Kopplungssystem gebildet ist, dass die Bewegung des Flügels (3) auf die Welle überträgt, welche Welle (5) wenigstens einen weiteren Vorsprung aufweist, der zu dem Zweck vorgesehen ist, den Verschluss auszulösen, wenn der Flügel (3) gegen das Joch (2) gezogen wird.

3. Elektrisches Schutzgerät nach dem vorhergehenden Anspruch, **dadurch gekennzeichnet, dass** der Arm (4) eine Schulter aufweist, die einer Oberfläche eines mit dem Gehäuse verbundenen Elements gegenüberliegt, wobei eine Kompressionsfeder (10) zwischen der Schulter und der genannten Oberfläche angeordnet ist.

4. Elektrisches Schutzgerät nach einem der vorangehenden Ansprüche, **dadurch gekennzeichnet, dass** es einerseits einen Unterbrechungsblock aufweist, der die festen und beweglichen Kontakte sowie den Verschluss umfasst, und andererseits einen Auslöseblock (1), der die Auslösemittel umfasst, wobei die elektrische Verbindung für jede Leitung in Form einer Anschlusslasche (8) ausgebildet ist, die über den Unterbrechungsblock hinausragt und in den magnetischen Schaltkreis eingreift, der in Form einer mit dem Auslöseblock (1) verbundenen Schleife ausgebildet ist.

5. Elektrisches Schutzgerät nach Anspruch 4, **dadurch gekennzeichnet, dass** der Flügel (3) beweglich gegenüber dem Auslöseblock (1) oder an einem Element angeordnet ist, dass seinerseits beweglich gegenüber letzterem angeordnet ist.

## Claims

1. Electrical protection device of at least one line of the circuit breaker type, comprising for each line a pair of contacts that are fixed and mobile respectively and two devices for connecting to said line, a control lever of said contacts between a first spaced position and a second contact position, said lever protruding from the housing of the device and being connected to the mobile contact by means of a mechanical lock cooperating with a contact carrier on which the mobile contact is mounted, triggering means being provided to activate the lock in case of a problem on the line,
the electrical connection between the mobile contact and the connecting device which is coupled to the latter passing into a magnetic circuit in the form of a planar loop provided with a fixed cylinder head (2) and mobile plate (3) against biasing means (10) keeping it in an open position, said plate (3) activating a trigger (11) of the lock when it is attracted to the contact of the fixed part fixe (2) of the loop, the cylinder head (2) being substantially in the form of a U,
said electrical protection device is **characterised in that** the plate (3) is mobile in translation and positioned facing the edges of free ends of the cylinder head (2).

2. Electrical protection device according to the claim 1, **characterised in that** the plate (3) has an arm (4) comprising an opening (15) in which a protuberance (14) of a shaft (5) mounted rotatably in the housing of the device is adjusted, forming an attachment system passing onto the shaft the movement of the plate (3), said shaft (5) comprising at least one other protrusion provided to actuate the lock when the plate (3) is attracted to the contact of the cylinder head (2).

3. Electrical protection device according to the preceding claim, **characterised in that** the arm (4) has a shoulder facing a surface of an element joined to the housing, a compression spring (10) being arranged between the shoulder and said surface.

4. Electrical protection device according to any of the preceding claims, **characterised in that** it comprises on the one hand a disconnecting unit comprising the fixed and mobile contacts as well as the lock, and on the other hand a triggering unit (1) comprising the triggering means, the electrical connection consisting for each line of a connecting zone (8) protruding from the disconnecting unit and being inserted into the magnetic circuit in the form of a loop joined to the triggering unit (1).

5. Electrical protection device according to claim 4, **characterised in that** the plate (3) is mounted to be mobile relative to the triggering unit (1) or to a mounted element which is mobile relative to the latter.
